# EUROPÄISCHE PATENTSCHRIFT

(11) **EP 0 432 710 B1**
(45) Veröffentlichungstag und Bekanntmachung des Hinweises auf die Patenterteilung: **30.11.1994**
(21) Anmeldenummer: 90123753.7
(22) Anmeldetag: 11.12.1990
(51) Int. Cl.: A24F 1/00, A24F 1/32

(54) **Tabakpfeife**
Tobacco pipe
Pipe de fumeur

(30) Priorität: 13.12.1989 DE 8914641 U
(43) Veröffentlichungstag der Anmeldung: 19.06.1991
(73) Patentinhaber: Rothmans Produktions GmbH, 28197 Bremen (DE)
(72) Erfinder: Creuzburg, Peter, W-2811 Asendorf (DE)
(74) Vertreter: Eisenführ, Speiser & Partner

(56) Entgegenhaltungen:
- FR-E- 3 624
- GB-A- 310 624
- GB-A- 2 018 567
- US-A- 2 223 302
- US-A- 4 058 130

## Beschreibung

Die Erfindung betrifft eine Tabakpfeife mit einem den Brennraum umschließenden Kopf sowie einem daran ansetzenden rohrförmigen Schaft, der an seinem anderen Ende mit einem Mundstück versehen ist, wobei sich am Übergang vom Brennraum zum Schaftrohr eine Engstelle des RauchDurchtrittsquerschnitts befindet und wobei sich das Schaftrohr hinter der Engstelle dieser gegenüber erweitert, und mit einer den gesamten Brennraum im wesentlichen umgebenden und durch die Engstelle ins Schaftrohr reichenden wärmeleitenden Beschictung.

Eine solche Tabakpfeife ist aus der GB-A-20 18 567 bekannt. Bei dieser bekannten Tabakpfeife kommt es jedoch zu der üblichen starken Kondensatbildung im Schaftrohr. Die Kondensatbildung hat ihre Ursache darin, daß der Rauchstrom im Bereich der Engstelle stark beschleunigt wird und der umgebende Bereich des Kopfes sowie des angrenzenden Schaftes relativ kalt bleibt und daß somit der abkühlende Rauch nur noch wenig Feuchtigkeit verhalten zu mag. Dies gilt insbesondere für den Beginn eines Rauchvorganges, wenn die Glutzone des Tabaks besonders weit von jenem Bereich entfernt ist.

Bei einer in der US-A-2 652 062 beschriebenen Tabakpfeife ist im unterhalb des eigentlichen Brennraumes befindlichen untersten Teil des Kopfes ein Metallschälchen mit einem ins Schaftrohr reichenden rohrförmigen Fortsatz angeordnet. Nach der Lehre der US-A-2 652 062 soll das Metallschälchen die Wärme aus dem die Engstelle passierenden Rauch absorbieren und am Boden des Pfeifenkopfes halten. Als Folge davon soll die durch das Schaftrohr fließende Flüssigkeit bei Auftreffen auf das erwärmte Metallschälchen verdampfen. Deshalb wird in dieser Druckschrift das Metallschälchen auch Verdampfer genannt.

Auch bei dieser bekannten Tabakpfeife kommt es jedoch zu einer stärkeren Kondensatbildung im Schaftrohr. Zwar soll das Metallschälchen mit dem durch die Engstelle ins Schaftrohr reichenden Fortsatz diesen Bereich erwärmen; es hat sich jedoch gezeigt, daß die Erwärmung des Metallschälchens nur äußerst gering ist und somit nicht die gewünschte Wirkung zeigt. Dies liegt daran, daß nicht genügend Wärme aus dem Rauch absorbiert werden kann, da Rauch naturgemäß nur in sehr geringem Maße Wärme aufnehmen und weiterleiten kann.

Mit dem so entstehenden Kondensat werden aber viele Aromastoffe dem Rauch entzogen, die der Raucher gerade genießen will; darüber hinaus neigt die Glut in der Tabakfüllung des Kopfes zum Erlöschen.

Nur langsam erwärmt sich im Laufe eines Rauchzyklus' der gewöhnlich aus Holz, Ton, Meerschaum u.dgl. bestehende Pfeifenkopf. Es ist jedoch kein Zufall, daß der Pfeifenkopf regelmäßig aus schlecht wärmeleitendem Material besteht. Anderenfalls würde nicht nur ein Halten der Pfeife am Kopf wegen dessen hoher Temperatur unmöglich sein, sondern es würde eine starke Wärmeabstrahlung auch den Abbrand des Tabaks beeinträchtigen.

Es wurde nun gefunden, daß man ohne derartige Beeinträchtigung ein wesentlich verbessertes Rauchverhalten einer Pfeife der eingangs geschilderten Art erzielen kann, wenn erfindungsgemäß die den gesamten Brennraum im wesentlichen umgebende und durch die Engstelle ins Schaftrohr reichende wärmeleitende Beschichtung eine Auskleidung bildet und das Schaftrohr hinter der Engstelle einen im wesentlichen kugelförmigen Körper aus wärmespeicherndem Material aufnimmt, der bereichsweise an der Auskleidung anliegt.

Mit der erfindungsgemäßen Anordnung wird die im Bereich der Glutzone entstehende Wärme (genauer: ein überschüssiger Teil hiervon) direkt von der Glutzone durch die wärmeleitende Auskleidung zur Engstelle und in den Anfangsteil des Schaftrohres hinein transportiert. Dabei nimmt der erfindungsgemäß vorgesehene Körper aus wärmespeicherndem Material Wärme aus der Auskleidung, bei hoher Temperatur aber auch aus dem Rauch auf und bewirkt damit eine Verstetigung der Rauchtemperatur im Bereich des Kopfes und des Schaftrohres sowie über den Zeitraum eines Abrauchzyklus.

Dadurch erhöht sich im Bereich der Engstelle und im Anfangsteil des Schaftrohres die Temperatur, so daß die Kondensatbildung verringert und vor allem das Ausfallen wichtiger Aromastoffe verhindert wird. Dabei macht sich die Erfindung die Erkenntnis zunutze, daß eine wärmeleitende Auskleidung und der Körper aus wärmespeicherndem Material ein Vielfaches mehr an Wärmemenge als der Rauch aufnehmen und übertragen kann.

Darüber hinaus nimmt der vorzugsweise in das Rohr eingelegte Körper insbesondere dann ggf. noch auftretendes Kondensat auf, wenn er eine durch offene Porosität vergrößerte Oberfläche hat, also etwa aus Blähton besteht.

Zugleich verringert sich die lokale Überhitzung des Pfeifenkopfmaterials im Bereich der Glutzone, und es ist möglich, den eigentlichen Pfeifenkopf aus billigem Material sowie mit geringer Wärme auszuführen. Deshalb besteht eine besondere Weiterbildung des Erfindungsgedankens darin, den Kopf und das Schaftrohr einstückig als konischen Wickelkörper aus Papier zu bilden, wobei die Engstelle kerbartig eingepreßt und dort der Kopf gegenüber dem Schaftrohr abgewinkelt ist. Derartige, am schlanken Ende mit einem Mundstück versehene Wickelkörper sind als Zigarrenspitzen bekannt.

Indem man diese als billige Wegwerfartikel bekannten Zigarrenspitzen im vorstehend erläuterten Sinne um- und weiterbildet, erhält man eine ebenso billige Pfeife, die beispielsweise mit vorgefertigten Tabakpatronen gefüllt werden kann und nach ein- oder zweimaligem Gebrauch weggeworfen werden kann. Versuche haben ergeben, daß die Innenauskleidung des Kopfes bis in das Schaftrohr hinein mit Stanniol ausreicht, um zum einen das Anbrennen oder Ansengen des äußeren Papierwickels zu verhüten und zum anderen einen gleichmäßigen Abbrand des Tabaks zu bewirken, ohne daß die Glut zum Erlöschen neigt, und ohne daß Kondensat in störendem Maße - sowie unter Verlust wesentlicher Aromastoffe - ausgeschieden wird.

Weitere bevorzugte Ausführungen der erfindungsgemäßen Tabakpfeife sind in den Unteransprüchen erwähnt.

Die Zeichnung veranschaulicht die Erfindung an einem Ausführungsbeispiel, und zwar zeigt:
- Fig. 1: im Teilschnitt den 'Rohling' einer erfindungsgemäßen Tabakpfeife;
- Fig. 2: im Längsschnitt die fertige Tabakpfeife;
- Fig. 3: die Tabakpfeife der Fig. 2 in Seitenansicht; und
- Fig. 4: ein erfindungsgemäß weitergebildetes Mundstück im Längsschnitt.

Der in Fig. 1 dargestellte Rohling einer erfindungsgemäßen Tabakpfeife ist aus einer herkömmlichen Zigarrenspitze hervorgegangen, und zwar durch schräges Abschneiden eines Teils des im ganzen mit 1 bezeichneten Wickelkörpers 1 an seinem offenen Ende größten Durchmessers, so daß der strichpunktiert angegebene Abschnitt 2 entfällt. Ferner sind in den Wickelkörper 1 einander gegenüberliegende Kerben 3 eingebracht worden. Selbstverständlich kann der Wickelkörper 1 von vornherein ohne den Abschnitt 2 sowie gegebenenfalls mit den Kerben 3 hergestellt werden.

Im Innern des Wickelkörpers 1 ist eine Auskleidung 4 angeordnet, die aus einer dünnen Aluminiumfolie besteht und nur zwecks besserer Erkennbarkeit in der Zeichnung relativ dick dargestellt ist. Die Auskleidung 4 ragt von der vorderen Öffnung 5 über die Kerben 3 und damit die von ihnen gebildete Engstelle 3a hinaus in den zum Mundstück 6 hin anschließenden Abschnitt des Wickelkörpers 1. Dieser Abschnitt bildet das spätere Schaftrohr 7 der Pfeife, während der zwischen der Öffnung 5 und den Kerben 3 liegende Abschnitt des Wickelkörpers 1 zum Kopf 8 der Pfeife wird.

Ehe durch Abknicken des Kopfes 8 gegenüber dem Schaftrohr 7 die Pfeife ihre in den Fig. 2 und 3 dargestellte Form erhält, wird in den mit der Auskleidung 4 versehenen Teilabschnitt des Schaftrohres 7 ein im wesentlichen kugelförmiger Körper 9 aus Blähton eingesetzt. Beim Abknicken und Abwinkeln des Kopfes 8 gegenüber dem Schaftrohr 7 im Bereich der Kerben 3 verengt sich, wie Fig. 2 deutlich macht, die Engstelle 3a weiter, so daß sich der Körper 9 in dem mit dem Auskleidung 4 versehenen Teilabschnitt des Schaftrohres 7 infolge seiner losen Aufnahme zwar etwas bewegen, diesen Teilabschnitt aber weder in der einen noch in der anderen Richtung hin verlassen kann.

Wird der Innenraum des Kopfes 8, welcher den Brennraum 10 der Pfeife bildet, mit Tabak beispielsweise in Form einer Patrone 11 gefüllt (wie sie etwa aus den DE-PSen 602 151 und 873 915 sowie der CA-PS 771 426 bekannt war) und angezündet, so wird ein Teil der dabei entstehenden Wärme von der Auskleidung 4 zur Engstelle 3a und in den anschließenden Teilabschnitt des Schaftrohres 7 geleitet. Dadurch wird zum einen der aus Papier bestehende Wickelkörper 1 auch im Bereich der Glutzone im Brennraum 10 auf einer Temperatur gehalten, welche nicht zum sofortigen Ansengen oder gar Verbrennen des Wickelkörpers 1 führt. Zum anderen wird die Temperatur im Bereich der Engstelle 3a und dem anschließenden Teilabschnitt des Schaftrohres 7 so erhöht, daß die Bildung von Kondensat zumindest wesentlich reduziert ist und deshalb auch wichtige Aromastoffe im Rauch verbleiben, der durch das Mundstück 6 hindurch zum Raucher gelangt. Bei diesem Vorgang erwärmt sich auch der Körper 9 aufgrund seines Kontakts vor allem mit der wärmeleitenden Auskleidung 4. Die Rauchtemperatur in dieser Zone des Tabakpfeifen-Innenraums wird auf diese Weise weiter verstetigt.

Fig. 4 zeigt in vergrößerter Ausschnittsdarstellung des Mundstücks 6 die Anordnung einer Öffnung 12, die der Raucher nach Belieben mit den Lippen verschließen oder offenhalten kann. Im letzteren Falle kann, wie mittels der Pfeile 13 angedeutet, Nebenluft in den Rauchkanal 14 im Mundstück 6 eindringen und verdünnt sowie kühlt den Rauchstrom durch den Rauchkanal 14.

## Patentansprüche

1. Tabakpfeife mit einem den Brennraum (10) umschließenden Kopf (8) sowie einem daran ansetzenden rohrförmigen Schaft (7), der an seinem anderen Ende mit einem Mundstück (6) versehen ist, wobei sich am Übergang vom Brennraum (10) zum Schaftrohr (7) eine Engstelle (3a) des Rauch-Durchtrittsquerschnitts befindet und wobei sich das Schaftrohr (7) hinter der Engstelle (3a) dieser gegenüber erweitert, und mit einer den gesamten Brennraum (10) im wesentlichen umgebenden und durch die Engstelle (3) ins Schaftrohr (7) reichenden wärmeleitenden Beschichtung (4),
dadurch gekennzeichnet, daß die Beschichtung eine Auskleidung (4) bildet und daß das Schaftrohr (7) hinter der Engstelle (3a) einen im wesentlichen kugelförmigen Körper (9) aus wärmespeicherndem Material aufnimmt, der bereichsweise an der Auskleidung (4) anliegt.

2. Tabakpfeife nach Anspruch 1,
dadurch gekennzeichnet, daß der Körper (9) lose in das Rohr (7) eingelegt ist.

3. Tabakpfeife nach Anspruch 1 oder 2,
dadurch gekennzeichnet, daß der Körper (9) eine durch offene Porosität vergrößerte Oberfläche hat.

4. Tabakpfeife nach Anspruch 3,
dadurch gekennzeichnet, daß der Körper (9) aus Blähton besteht.

5. Tabakpfeife nach einem der vorhergehenden Ansprüche,
dadurch gekennzeichnet, daß die Auskleidung (4) aus einem metallischen Überzug, insbesondere einer Aluminiumfolie, besteht.

6. Tabakpfeife nach einem der vorhergehenden Ansprüche,
dadurch gekennzeichnet, daß der Kopf (8) und das Schaftrohr (7) einstückig aus dünnwandigem Material bestehen.

7. Tabakpfeife nach Anspruch 6,
dadurch gekennzeichnet, daß ein konischer Wickelkörper (1) aus Papier den Kopf (8) und das Schaftrohr (7) bildet, wobei die Engstelle (3a) kerbartig eingepreßt und dort der Kopf gegenüber dem Schaftrohr abgewickelt ist.

8. Tabakpfeife nach einem der vorhergehenden Ansprüche,
dadurch gekennzeichnet, daß am Mundstück (6) eine von den Lippen des Rauchers verschließbare, in den das Schaftrohr (7) fortsetzenden Rauchkanal (14) führende Öffnung (12) für Nebenluft vorgesehen ist.

## Claims

1. Tobacco pipe, having a head (8) surrounding the burning chamber (10) and having attached thereto a tubular shaft (7) which is provided with a mouthpiece (6) at its other end, a narrow point (3a) of the smoke passage cross-section being located at the transition from the burning chamber (10) to the shaft tube (7) and the shaft tube (7) widening behind the narrow point (3a) with respect thereto, and having a heat-conducting coating (4) substantially surrounding the entire burning chamber (10) and reaching through the narrow point (3) into the shaft tube (7), characterized in that the coating forms a lining (4), and in that the shaft tube (7) receives behind the narrow point (3a) a substantially spherical body (9) of heat-storing material which bears against the lining (4) in some regions.

2. Tobacco pipe according to Claim 1, characterized in that the body (9) is loosely inserted in the tube (7).

3. Tobacco pipe according to Claim 1 or 2, characterized in that the body (9) has a surface which is enlarged by open porosity.

4. Tobacco pipe according to Claim 3, characterized in that the body (9) is of swelling clay.

5. Tobacco pipe according to one of the preceding claims, characterized in that the lining (4) comprises a metal covering, in particular an aluminium foil.

6. Tobacco pipe according to one of the preceding claims, characterized in that the head (8) and the shaft tube (7) are made in one piece from thin-walled material.

7. Tobacco pipe according to Claim 6, characterized in that a conical winding body (1) of paper forms the head (8) and the shaft tube (7), the narrow point (3a) being pressed in in notch-like manner and the head being wound at an angle with respect to the shaft tube there.

8. Tobacco pipe according to one of the preceding claims, characterized in that an opening (12) for secondary air which can be closed by the lips of the smoker and which leads into the smoke channel (14) continuing the shaft tube (7) is provided on the mouthpiece (6).

## Revendications

1. Pipe à tabac comportant une tête (8), qui entoure la chambre de combustion (10), ainsi qu'une tige tubulaire (7) qui y est fixée et qui est munie à son autre extrémité d'une embouchure (6), dans laquelle il y a à la transition entre chambre de combustion (10) et tuyau de tige (7) un endroit étranglé (3a) de la section transversale de passage de fumée, et dans laquelle le tuyau de tige s'élargit par rapport à l'endroit étranglé (3a) derrière celui-ci, et comportant une enduction conductrice de la chaleur (4) qui entoure sensiblement la totalité de la chambre de combustion (10) et qui passe à travers l'endroit étranglé (3) dans le tuyau de tige (7), caractérisée en ce que l'enduction forme un revêtement (4) et en ce que le tuyau de tige (7) loge derrière l'endroit étranglé (3a) un corps (9) sensiblement sphérique en matière accumulant la chaleur et qui est appliqué localement contre le revêtement (4).

2. Pipe à tabac suivant la revendication 1, caractérisée en ce que le corps (9) est inséré librement dans le tuyau (7).

3. Pipe à tabac suivant la revendication 1 ou 2, caractérisée en ce que le corps (9) présente une surface agrandie par suite d'une porosité ouverte.

4. Pipe à tabac suivant la revendication 3, caractérisée en ce que le corps (9) est constitué d'argile expansée.

5. Pipe à tabac suivant l'une quelconque des revendications précédentes, caractérisée en ce que le revêtement (4) est constitué d'une couche métallique, en particulier d'une feuille d'aluminium.

6. Pipe à tabac suivant l'une quelconque des revendications précédentes, caractérisée en ce que la tête (8) et le tuyau de tige (7) sont constitués, d'une pièce, et une matière à paroi mince.

7. Pipe à tabac suivant la revendication 6, caractérisée en ce qu'un corps enroulé conique (1) constitué de parier forme la tête (8) et le tuyau de tige (7), l'endroit étranglé (3a) étant comprimé en un genre d'entaille et là la tête coudée par rapport au tuyau de tige.

8. Pipe à tabac suivant l'une quelconque des revendications précédentes, caractérisée en ce qu'à l'embouchure (6) est prévu pour de l'air additionnel un orifice (12) qui peut être fermé par les lèvres du fumeur et qui conduit dans le canal de fumée (14) qui prolonge le tuyau de tige (7).
